# EUROPÄISCHE PATENTSCHRIFT

(11) **EP 2 105 068 B1**
(45) Veröffentlichungstag und Bekanntmachung des Hinweises auf die Patenterteilung: **09.10.2013**
(21) Anmeldenummer: 09008515.0
(22) Anmeldetag: 08.02.2008
(51) Int. Cl.: A47C 23/06

(54) **Federleiste aus Kunststoff oder Kunststoffgemisch**
Suspension spring made from plastic or a plastic composite
Baguette élastique en plastique ou en mélange plastique

(30) Priorität: 12.02.2007 DE 202007002219 U
(43) Veröffentlichungstag der Anmeldung: 30.09.2009
(62) Teilanmeldung aus: 08002393.0
(73) Patentinhaber: Hartmann, Siegbert, 32584 Löhne (DE)
(72) Erfinder: Hartmann, Siegbert, 32584 Löhne (DE)
(74) Vertreter: Rolf, Gudrun

(56) Entgegenhaltungen:
- EP-A- 0 733 325
- DE-U1- 9 409 812
- US-A- 5 058 223

## Beschreibung

Die Erfindung betrifft eine Federleiste aus Kunststoff oder einem Kunststoffgemisch für einen Lattenrost eines Sitz- oder Liegemöbels, mit in Aufnahmetaschen von an Tragholmen sich gegenüberliegend angeordneten Endpunktlagern einzuführenden Einsteckenden, einer nach oben gerichteten Auflagerfläche und sich von deren Unterseite nach unten erstreckenden Längsstegen.

Es ist eine elastische Kunststoffleiste für Lattenroste von Sitz- und Liegemöbeln bekannt, DE 42 27 187 C1, die eine Auflagerfläche für Matratzen aufweist sowie an deren Unterseite in Leistenlängsrichtung verlaufende Verrippungsstege, die jeweils mit zusätzlichen Armierungselementen versehen sind.

Nachteilig an dieser vorbekannten elastischen Kunststoffleiste ist ihr relativ hohes Gewicht, der große Materialeinsatz sowie die aufwändige Fertigung, welche durch das Einlegen der Armierungselemente sehr zeit-, kosten- und personalintensiv ist.

Bekannt ist weiterhin eine sehr breite Federbrücke für eine Untermatratze, EP 0 733 325 A1, die zwar aus einer Haupttragbrücke besteht, die als Federleiste interpretierbar ist, von der sich allerdings seitlich flügelartig und über die Oberseite der Haupttragbrücke hinausragende flächige Abstützelemente erstrecken, die eine Untermatratze elastisch unterstützen, wobei die Herstellung einer solchen Federbrücke sehr aufwendige und damit teure Formwerkzeuge erfordert.

Aufgabe der Erfindung ist es, eine Federleiste zur Verfügung zu stellen, die bei deutlich reduziertem Materialeinsatz erheblich leichter ist und trotzdem eine hohe Tragkraft und eine große Stabilität bei optimalen Federungseigenschaften aufweist und die zudem kostengünstig herstellbar ist.

Die Lösung dieser Aufgabe erfolgt erfindungsgemäß mit den Merkmalen des Hauptanspruchs insbesondere dadurch, dass der Längssteg oder die Längsstege von der Unterseite der Auflagerfläche beabstandet verlaufen und über Zwischenstege damit verbunden sind, so dass ein Freiraum zwischen der Unterseite der Auflagerfläche und der Oberseite des Längssteges gebildet ist, wobei die Auflagerfläche über ihre Länge leicht bogenförmig nach oben ausgebildet ist, wobei die Federleiste aus sich über den Großteil ihrer Gesamtlänge erstreckenden Bauteilen mehrteilig zu einer fest miteinander verbundenen Baueinheit ausgebildet ist, wobei die mehrteilig ausgebildete Federleiste eine Auflagerfläche und einen Längssteg aufweist, und wobei die Verbindung aus einer Rastverbindung besteht und mindestens die endseitigen Zwischenstege mit Rastenaufnahmen für Rasten des Längssteges ausgestattet sind.

Mit steigendem Abstand der Längsstege von der Unterseite der Auflagerfläche erhöht sich die erzielbare Stabilität der Federleiste, wobei auf zur Festigkeitssteigerung wenig beitragendes Material, welches etwa im Bereich einer neutralen Ebene angesiedelt wäre, nahezu vollständig verzichtet werden kann, was sich positiv auf das Gesamtgewicht, die zu verarbeitende Kunststoffmenge und damit auch vorteilhaft auf die Wirtschaftlichkeit auswirkt. Eine weitere Optimierung der Federleiste ist durch die Auswahl des Materials selber möglich, sei es aus einem reinen Kunststoff oder einem Kunststoffgemisch, welches beispielsweise mit einem Faseranteil versetzt sein kann.

Eine Variation der Höhe der Zwischenstege erlaubt damit die Beeinflussung der Federungseigenschaften und der erzielbaren Stabilität der Federleiste in besonders einfachem Maße. Eine Federleiste lässt sich des Weiteren so herstellen, dass deren im Einbauzustand nach oben gerichtete Oberseite auf einfache Art und Weise mit Gravuren, Logos oder anderen Verzierungen versehen werden kann. Bei der aus mehreren Bauteilen zu einem einheitlichen Produkt zusammengefügten Federleiste lassen sich deren Einzelteile besonders leicht produktionstechnisch sowie hinsichtlich des Materialbedarfes und der Festigkeit optimieren.

Weitere vorteilhafte Ausgestaltungen des Gegenstandes der Erfindung ergeben sich mit und in Kombination aus den nachfolgenden Unteransprüchen.

Besonders vorteilhaft an der erfindungsgemäßen Federleiste ist zunächst, dass die verschiedenen Ausführungsformen die unterschiedlichsten Formen von Auflagerflächen aufweisen können. Die Herstellung aus Spritzgussteilen erlaubt hier eine weitgehende Gestaltungsfreiheit.

Die Federleiste ist zur Lösung der Aufgabe aus mehreren mit sich über den Großteil ihrer Gesamtlänge erstreckenden Bauteilen zu einer Leiste zusammengesetzt, deren Bauteile bereits vor dem Einbau in ein Sitz- oder Liegemöbel eine fest miteinander verbundene Baueinheit bilden.

Eine bevorzugte Ausführungsform einer Federleiste besitzt eine Auflagerfläche mit einer einzelnen oder mehreren Flächenausnehmungen, wobei Teilbereiche des Längssteges oder der Längsstege unterhalb dieser Flächenausnehmungen verlaufen und der Längssteg oder die Längsstege dort ein Dickenmaß aufweisen, welches maximal dem Breitenmaß der Flächenausnehmungen entspricht.

Diese Flächenausnehmungen verhindern beispielsweise durch die bessere Durchlüftung einer auf den erfinderischen Federleisten aufliegenden Matratze vorteilhaft die Entstehung von Stockflecken. Ein weiterer sehr wesentlicher Vorteil solcher Flächenausnehmungen und der übrigen erfinderischen Konstruktion dieser Federleiste ist die insgesamt erzielbare Gewichtseinsparung bei jeder einzelnen Federleiste aber insbesondere beim fertigen Produkt. Dieses lässt sich während seiner Herstellung und seine Weiterverarbeitung wesentlich leichter und einfacher handhaben, ebenso wie es erhebliche Umweltvorteile mit sich bringt, da zum einen die vorhandenen Ressourcen geschützt werden und zum anderen der Transport der fertigen Waren einen geringeren Verbrauch von Transportenergie ermöglicht.

Gemäß einer besonders vorteilhaften Variante der Erfindung können mehrere solcher Flächenausnehmungen hinter- und/ oder nebeneinander angeordnet sein, wobei sich von den Unterseiten der dazwischen verbliebenen Auflagerfläche Zwischenstege bis zu den Längsstreben erstrecken können. Diese Zwischenstege können zur Verbesserung der Torsionsfestigkeit der gesamten Federleiste weitere, sich quer zur Längsrichtung verlaufende Stützstege aufweisen, die die Zwischenstege abstützen.

Entsprechend einer weiteren vorteilhaften Ausgestaltung des Gegenstandes der Erfindung erstreckt sich eine Flächenausnehmung mit oder ohne Unterbrechungen von einem bis zum anderen Einsteckende einer Federleiste und der unterhalb der Auflagerfläche verlaufende Längssteg ebenfalls durchgehend unter der Flächenausnehmung, vorzugsweise gerade und in einer horizontalen Ebene verlaufend. Die Auflagerfläche für eine Matratze wird dadurch deutlich verringert, was deren Durchlüftbarkeit wesentlich verbessert, sodass ein Feuchtigkeitsstau in einer auf der Auflagerfläche aufliegenden Matratze vollständig vermieden wird.

Der bei dieser Ausführungsform sehr breit ausgebildete Längssteg erzeugt zudem eine sehr hohe Festigkeit gegen eine Durchbiegung und gegen ein Verdrehen der Federleiste, wenn sie durch das Einwirken einer schräg von oben angreifenden Kraft beansprucht wird.

Zur weiteren Stabilisation der Konstruktion können in dem Freiraum zwischen der Auflagerfläche und dem Längssteg mittig oder außermittig, quer zur Längsrichtung verlaufende Zwischenstege angeordnet sein, oder, wie bei einer weiteren besonders bevorzugten Ausführungsform des Gegenstandes der Erfindung, längs verschiebbare Härteschieber vorgesehen sein, die beispielsweise in einer Flächenausnehmung geführt sein können und in einigen oder allen möglichen Betriebsstellungen einen mechanischen Kontakt mit der Oberseite der Längsstrebe aufweisen. Hierdurch wird in einer aus mehreren Bauteilen zusammengefügten Federleiste, die Möglichkeit einer Härteverstellung verwirklicht, welche bei anderen bekannten Ausführungsformen von Kunststoff- oder Holzfederleisten nur durch die Kombination mehrerer Leisten erzeugt werden kann.

Bei einer weiteren sehr vorteilhaften Ausgestaltung des Gegenstandes der erfinderischen Federleiste gelingt es durch eine gezielte Materialauswahl der Auflagerfläche sowie des längs unterhalb der Auflagerfläche verlaufenden Längssteges die Federeigenschaften der Federleiste beliebig zu beeinflussen oder auch die Farbgestaltung zu variieren, wobei eine unterschiedliche Farbgebung des zunächst separaten Längssteges unterschiedlichen Härtegraden oder Federkennlinien der damit erzeugten Federleiste entsprechen kann.

Die Verbindung wird im Bereich der Zwischenstege durchgeführt und als Rastverbindung ausgebildet, wozu die Federleiste unterhalb der Aufnahmefläche Rastaufnahmen und der Längssteg endseitige korrespondierende Rasten aufweist.

Nachfolgend sind einige Federleisten anhand von Zeichnungen näher beschrieben. Es zeigen:
- Fig. 1: eine einteilige Federleiste mit zwei verschiebbaren Härteschiebern in einer räumlichen Ansicht,
- Fig. 2: eine einteilige Federleiste mit einem breiten Längssteg in einer räumlichen Ansicht von schräg unten,
- Fig. 3: eine erfindungsgemässe zusammengebaute zweiteilige Federleiste in räumlicher Ansicht von schräg unten und
- Fig. 4: die Federleiste gem. Fig. 3 in einer Explosionsdarstellung,
wobei die Figuren 1 und 2 einteilige Federleisten zeigen, welche außerhalb des Schutzumfanges der Ansprüche liegen.

Die Federleiste 1;21;41 aus Kunststoff oder Kunststoffgemisch besteht im Wesentlichen aus einer Auflagerfläche 9;29 mit Flächenausnehmungen 4 und randseitigen Einsteckenden 5;25 sowie mindestens einem unterhalb der Auflagerfläche 9;29 angeordneten Längssteg 2;22, der über Zwischenstege 3;23 an der Unterseite der Auflagerfläche 9;29 festgelegt ist. Die Auflagerfläche 9;29 weist über ihre Länge seitlich schmale nach unten gerichtete Randstege 6;26 auf.

Bei einer Federleiste 41 wie sie in Fig. 2 dargestellt ist, reicht die Flächenausnehmung 4 von einem Einsteckende 5 bis zum gegenüber liegenden Einsteckende 5 der Auflagerfläche 9, wobei die Flächenausnehmung 4 sich bis zu den seitlichen Randbereichen an die Seitenstege 6 heran erstreckt. Der Längssteg 2 kann über einen mittleren Zwischensteg, oder wie in Fig. 2 dargestellt, über zwei seitliche Zwischenstege 3 mit der Unterseite der Auflagerfläche 9 verbunden sein, wodurch sich ein sehr stabiles räumliches Gebilde erzeugen lässt.

Bei einer Federleiste 1 wie sie in Fig. 1 dargestellt ist, kann bei einer Ausgestaltung wie bei der vorgenannten Federleiste 41 eine integrierte Härteverstellung vorgesehen werden, indem in den Freiraum 7 zwischen dem Längssteg 2 und der Unterseite der Auflagerfläche 9 Härteschieber 8 eingesetzt werden, die in der Flächenausnehmung 4 geführt sein können und/ oder die Auflagerfläche 9 vollständig umgreifen. Auch hier kann zur weiteren Stabilisierung der Federleiste 1 ein zeichnerisch jedoch nicht dargestellter Zwischensteg 3, insbesondere mittig auf halber Länge der Federleiste 1 vorgesehen werden.

Eine in Figur 3 dargestellte erfindungsgemässe Ausführungsform der Federleiste 21 ist zweiteilig ausgebildet, wie dies in der Fig. 4 dargestellt ist. Die Auflagerfläche 29 kann dabei ebenfalls Flächenausnehmungen aufweisen oder aber, wie dargestellt, mit einer geschlossenen Oberfläche ausgestattet sein und der Längssteg 22 kann in seinen Endbereichen Zapfen 24 aufweisen, die in Zapfenaufnahmen 28 an der Unterseite der Auflagerfläche 29 eingreifen. Der Längssteg 22 kann des Weiteren aus einem anderen Kunststoffmaterial bestehen als die Auflagerfläche 29. Auch bei dieser Variante ist es möglich, zeichnerisch jedoch nicht dargestellt, mittig des Längssteges 22 oder symmetrisch angeordnete Zwischenstege vorzusehen, um eine weitere Versteifung der Federleiste 21 zu erzielen. Auch hier können weitere Härteschieber in den Freiraum 27 zwischen der Unterseite der Auflagerfläche 29 und dem Längssteg 22 eingesetzt werden.

## Patentansprüche

1. Federleiste (21) aus Kunststoff oder einem Kunststoffgemisch für einen Lattenrost eines Sitz- oder Liegemöbels, mit in Aufnahmetaschen von an Tragholmen sich gegenüberliegend angeordneten Endpunktlagern einzuführenden Einsteckenden, mit einer nach oben gerichteten Auflagerfläche (29), von deren Unterseite sich mindestens ein Längssteg (22) nach unten erstreckt, wobei der Längssteg (22) oder die Längsstege 22) von der Unterseite der Auflagerfläche (29) beabstandet verlaufen und über Zwischenstege (23) damit verbunden sind, so dass ein Freiraum (27) zwischen der Unterseite der Auflagerfläche (29) und der Oberseite des Längssteges (22) gebildet ist, wobei die Auflagerfläche (29) über ihre Länge leicht bogenförmig nach oben ausgebildet ist, wobei die Federleiste (21) aus sich über den Großteil ihrer Gesamtlänge erstreckenden Bauteilen mehrteilig zu einer fest miteinander verbundenen Baueinheit ausgebildet ist, wobei die mehrteilig ausgebildete Federleiste (21) eine Auflagerfläche (29) und einen Längsteg (22) aufweist, und wobei die Verbindung aus einer Rastverbindung besteht und mindestens die endseitigen Zwischenstege (23) mit Rastenaufnahmen (28) für Rasten (24) des Längssteges (22) ausgestattet sind.

2. Federleiste nach Anspruch 1, **dadurch gekennzeichnet, dass** sie Flächenausnehmungen in Ihrer Auflagerfläche (29) aufweist und mehrere Flächenausnehmungen hintereinander und/ oder nebeneinander in der Auflagerfläche (29) eingeformt sind und sich von den Unterseiten der da-zwischen verbliebenen Auflagerflächen (29) Zwischenstege (23) bis zu den Längsstegen (22) erstrecken.

3. Federleiste nach einem der vorgenannten Ansprüche, **dadurch gekennzeichnet, dass** sich die Flächenausnehmungen mit oder ohne Unterbrechungen von einem Einsteckende (25) bis zum anderen Einsteckende (25) und der Längssteg (22) sich durchgehend gerade in einer horizontalen Ebene verlaufend erstreckt.

4. Federleiste nach Anspruch 3, **dadurch gekennzeichnet, dass** mittig und/ oder außermittig quer verlaufend angeordnete Zwischenstege (23) den Längssteg (22) mit der Auflagerfläche (29) der Federleiste (21) verbinden.

5. Federleiste nach einem der vorgenannten Ansprüche, **dadurch gekennzeichnet, dass** die Auflagerfläche (29) und der Längssteg (22) aus unterschiedlichen Kunststoffmaterialien gefertigt sind.

6. Federleiste nach einem der vorgenannten Ansprüche, **dadurch gekennzeichnet, dass** in einem Freiraum (27) zwischen der Unterseite der Auflagerfläche (29) und der Oberseite des Längssteges (22) längsverschiebliche Härteschieber eingesetzt sind.

## Claims

1. Resilient slat (21) made of plastics material, or a mixture of plastics, which is intended for a slatted base of a piece of furniture for sitting or lying on, having plug-in ends, which can be introduced into accommodating pockets of end-point bearings arranged opposite one another on carrying members, having an upwardly directed bearing surface (29), from the underside of which at least one longitudinal crosspiece (22) extends downwards, wherein the longitudinal crosspiece (22) or the longitudinal crosspieces (22) is/are spaced apart from the underside of the bearing surface (29) and is/are connected thereto via intermediate crosspieces (23), so that a free space (27) is formed between the underside of the bearing surface (29) and the upper side of the longitudinal crosspiece (22), wherein the bearing surface (29) is formed as arching slightly upwards over its length, wherein the resilient slat (21) is of a multipart form, comprising components extending over the majority of its overall length to make up a solidly interconnected structural unit, wherein the multipart resilient slat (21) has a bearing surface (29) and a longitudinal crosspiece (22), and wherein the connection consists of a snap-in connection and at least the end intermediate crosspieces (23) are provided with notches (28) for catches (24) of the longitudinal crosspiece (22).

2. Resilient slat according to Claim 1, **characterized in that** it has surface apertures in its bearing surface (29), and a plurality of surface apertures are formed one behind the other and/or one beside the other in the bearing surface (29), and intermediate crosspieces (23) extend to the longitudinal crosspieces (22) from the undersides of the bearing surfaces (29) remaining between said surface apertures.

3. Resilient slat according to one of the preceding claims, **characterized in that** the surface apertures extend, with or without interruptions, from one plug-in end (25) to the other plug-in end (25), and the longitudinal crosspiece (22) extends continuously in rectilinear fashion in a horizontal plane.

4. Resilient slat according to Claim 3, **characterized in that** intermediate crosspieces (23), which are arranged to run transversely centrally and/or eccentrically, connect the longitudinal crosspiece (22) to the bearing surface (29) of the resilient slat (21).

5. Resilient slat according to one of the preceding claims, **characterized in that** the bearing surface (29) and the longitudinal crosspiece (22) are manufactured from different plastics materials.

6. Resilient slat according to one of the preceding claims, **characterized in that** longitudinally displaceable hardness slides are inserted in a free space (27) between the underside of the bearing surface (29) and the upper side of the longitudinal crosspiece (22).

## Revendications

1. Baguette élastique (21) en matière plastique ou en un mélange de matières plastiques pour un sommier à lattes d'un siège ou d'une couche, avec des extrémités d'insertion à introduire dans des alvéoles de réception de points d'appui d'extrémité disposés les uns en face des autres sur des longerons de support, avec une face d'appui (29) orientée vers le haut, à partir du côté inférieur de laquelle au moins une nervure longitudinale (22) s'étend vers le bas, la nervure longitudinale (22) ou les nervures longitudinales (22) s'étendant à distance du côté inférieur de la face d'appui (29) et étant reliées à celui-ci par des nervures intermédiaires (23), de telle sorte qu'un espace libre (27) soit formé entre le côté inférieur de la face d'appui (29) et le côté supérieur de la nervure longitudinale (22), la face d'appui (29) étant réalisée sur sa longueur de manière légèrement courbée vers le haut, la baguette élastique (21) étant constituée en plusieurs parties de composants s'étendant sur la majeure partie de sa longueur totale pour former une unité structurelle assemblée fixement à partir de ceux-ci, la baguette élastique (21) réalisée en plusieurs parties présentant une face d'appui (29) et une nervure longitudinale (22), et la liaison se composant d'une liaison par encliquetage et au moins les nervures intermédiaires (23) du côté de l'extrémité étant munies de logements d'encliquetage (28) pour des cliquets (24) de la nervure longitudinale (22).

2. Baguette élastique selon la revendication 1, **caractérisée en ce qu'**elle présente des évidements de surface dans sa face d'appui (29) et plusieurs évidements de surface sont formés l'un derrière l'autre et/ou l'un à côté de l'autre dans la face d'appui (29) et des nervures intermédiaires (23) s'étendent depuis les côtés inférieurs des faces d'appui (29) restant entre celles-ci jusqu'aux nervures longitudinales (22).

3. Baguette élastique selon l'une quelconque des revendications précédentes, **caractérisée en ce que** les évidements de surface s'étendent avec ou sans interruptions d'une extrémité d'insertion (25) jusqu'à l'autre extrémité d'insertion (25) et la nervure longitudinale (22) s'étend de façon ininterrompue en étant droite dans un plan horizontal.

4. Baguette élastique selon la revendication 3, **caractérisée en ce que** des nervures intermédiaires (23) disposées transversalement en position centrée et/ou décentrée relient la nervure longitudinale (22) à la face d'appui (29) de la baguette élastique (21).

5. Baguette élastique selon l'une quelconque des revendications précédentes, **caractérisée en ce que** la face d'appui (29) et la nervure longitudinale (22) sont fabriquées en des matériaux en plastique différents.

6. Baguette élastique selon l'une quelconque des revendications précédentes, **caractérisée en ce que** des curseurs de dureté mobiles longitudinalement sont insérés dans un espace libre (27) entre le côté inférieur de la face d'appui (29) et le côté supérieur de la nervure longitudinale (22).
